# EUROPÄISCHE PATENTSCHRIFT

(11) **EP 1 911 688 B1**
(45) Veröffentlichungstag und Bekanntmachung des Hinweises auf die Patenterteilung: **18.12.2013**
(21) Anmeldenummer: 07017700.1
(22) Anmeldetag: 11.09.2007
(51) Int. Cl.: B65D 75/58, B65D 75/54

(54) **Beutel zur Verpackung von stückigen Waren**
Bag for packing articles
Sac destiné à l'emballage d'articles

(30) Priorität: 10.10.2006 DE 202006015505 U
(43) Veröffentlichungstag der Anmeldung: 16.04.2008
(73) Patentinhaber: Bischof + Klein GmbH & Co. KG, 49525 Lengerich (DE)
(72) Erfinder: Dietz, Detlef, 49080 Osnabrück (DE); Haimerl, Rudolf, 94357 Konzell (DE); Stahl, Alfons, 94375 Stallwang (DE); Stojkovic, Stefan, 49545 Tecklenburg (DE)
(74) Vertreter: Bünemann, Egon

(56) Entgegenhaltungen:
- EP-A- 0 179 624
- WO-A-98/43890
- DE-A1- 3 914 595
- DE-U- 7 514 728
- GB-A- 1 029 272

## Beschreibung

Die Erfindung betrifft einen Beutel nach dem Oberbegriff des Anspruchs 1 bzw. des Anspruchs 7. Beutel dieser Art werden insbesondere als Sammelpackungen für Windeln, Hygienebinden und dgl. verwandt, die beiderseits einer vorgegebenen Teilungsebene im Beutel geordnet werden und beim Öffnen des Beutels längs dieser Teilungsebene - etwa durch Aufbrechen an einer perforierten Teilungslinie beiderseits gut zugänglich sind. Insbesondere bei Beuteln aus dünner, hochflexibler Folie ist es dabei von Interesse, die ursprünglich meistens stramm eingepackten Waren nur auf einer Seite der Teilungsebene zu entnehmen, damit die auf der anderen Seite noch eng gepackten Waren dem Beutel und seinem Inhalt noch eine fest gepackte (Teil-)Form erhalten.

Allerdings ist dann der Beutelinhalt beiderseits der Teilungsebene nicht nur zugänglich, sondern auch offen für Verschmutzungen offen, was insbesondere bei schleppendem Verbrauch der Waren Verschmutzungs- und Beschädigungsgefahren mit sich bringt, sofern ein solcher teilgefüllter Beutel nicht geschützt oder abgedeckt aufbewahrt wird. Neben der Verschmutzungsgefahr kann das Erscheinungsbild eines offenen Beutels mit freiliegenden und mit der Entnahme von Einzelwaren der auf beiden Seiten unterschiedlich gepackten waren als störend empfunden werden. Den praktischen Erfordernissen eines solchen Beutels entsprechend ist dieser materialsparend dünnwandig und einfach in Großserien zu fertigen ausgebildet, was aber auch die Gestaltungsmöglichkeiten für einen solchen Beutel einschränkt.

Aus der GB-A-1 029 272 ist eine schlauchförmige, an den offenen Schlauchenden zu verschließende Folien-Verpackung für stückige, innerhalb des Beutels beiderseits einer Teilungsebene anzuordnende Waren, insbesondere für Wollknäuel, bekannt, die an einer Perforationslinie in der Mitte zwischen den Schlauchenden geteilt werden kann. Eine Abdeckfolie mit Perforation auf gleicher Linie erstreckt sich zu beiden Enden hin und etwa über den halben Verpackungsumfang und ist randseitig und beiderseits der Perforationslinie zu zwei zu den Enden hin offenen Taschen aufgesiegelt. Beim Aufteilen der Verpackung längs der Perforationslinien bleibt an jedem Teil eine Tasche, die sich als Abdeckung über die offene Teilungsebene stülpen lässt. Die bekannte Verpackung bedingt allerdings eine umständliche Fertigung und eine unvorteilhafte Schlauchform. Das Durchstülpen ist auch nur bei nachgiebigen Stückwaren wie etwa Wollknäuel leicht durchzuführen.

Aufgabe der Erfindung ist es hiernach, einen solchen Beutel so auszugestalten, daß die Beschmutzungs- und Beschädigungsanfälligkeit der Waren im offenen Beutel verringert und das Erscheinungsbild des Beutels bei seiner Benutzung verbessert wird, ohne die Vorteile der einfachen und materialsparenden großserientechnischen Herstellung und Befüllung des Beutels preiszugeben.

Gemäß der Erfindung wird diese Aufgabe zunächst mit einem Beutel nach dem Anspruch 1 gelöst. Indem der Beutel zumindest eine Deckfahne erhält, die sich innenseitig über die Teilungslinie hinaus erstreckt und zum Abdecken der Teilungsebenen nach dem Öffnen der Verpackung dient, kann der in der Teilungsebene geöffnete Beutel auf einer oder auf beiden Seiten der Teilungsebene durch die Deckfahne abgedeckt werden, um die in dem Beutel bevorrateten Waren vor Verschmutzungs- und Beschädigungsgefahr zu schützen und um mit einer solchen Deckfahne ein ordentlicheres Erscheinungsbild des geöffneten Beutels zu ermöglichen.

Eine Alternativlösung ist im Anspruch 7 definiert.

Die innenseitig im Beutel angebrachte Deckfahne tritt erst mit dem Öffnen des Beutels in Erscheinung, beeinträchtigt die Verpackungseinheit also bis dahin weder in optischer noch in praktischer Hinsicht.

Vorzugsweise wird eine solche Deckfahne bei Beuteln, die von einem offenen Endbereich aus befüllt werden, so im Beutel angebracht, daß sie sich in Befüllrichtung erstreckt, den Befüllvorgang also nicht stört. Wenn die Deckfahne dann noch längs der Teilungslinie an der Beutelwandung angesetzt ist, so daß sie sich in Befüllrichtung von der einen Seite der Teilungslinie zur anderen Seite hin erstreckt, ergibt sich eine Anordnung der Deckfahne, die beim Aufreißen oder Aufbrechen des Beutel auch gleich die Deckfahne freigibt, in dem sie beim Öffnen der Verpackung zwangsläufig hinter der Beutelwandung herausgezogen wird, an der sie ursprünglich anlag. Dieses schafft eine dem Benutzer ohne weitere Handgriffe präsentierte Deckfahne, die dann auch keiner Erläuterung oder Freilegung bedarf.

Ausführungsbeispiele der Erfindung sind in der Zeichnung dargestellt und werden nachfolgend näher beschrieben. In der Zeichnung zeigen:
- Fig. 1: einen erfindungsgemäßen Beutel im gefüllten und geschlossenen Zustand
- Fig. 2 bis 7: Längsschnitte durch verschiedene unbefüllte und unverschlossene Beutel gemäß der Erfindung
- Fig. 8: Beutel nach Fig. 1 und 2 im geöffneten Zustand in Schrägansicht
- Fig. 9: Beutel nach Fig. 3 im befüllten und geschlossenen Zustand in Schrägansicht und
- Fig. 10: Beutel nach Fig. 4 im geöffneten Zustand in Schrägansicht.

Ein in Fig. 1 in stark schematisierter quaderförmiger Konfiguration dargestellter Beutel 1 mit einer Vorderwand 2, zwei Seitenwänden 3 und 4, einer Rückwand 5, einer Deckenwand 6 und einer Bodenwand 7 ist aus einer dünnen und festen Folie gefertigt, die erst durch eine kompakte Befüllung mit Waren die dargestellte Konfiguration einnimmt. Dabei ist es für die nachstehende Betrachtung nicht von Bedeutung, ob eine ausgeprägte Quaderform oder eine kantenseitig stärker gerundete Form eingenommen wird, ob etwa die Seitenflächen oder die Decken- und Bodenflächen durch besondere Faltungen hergestellt sind oder auch - zumindest in Eckbereichen - Falten ausbilden. Insofern steht die dargestellte Quaderform nur beispielsweise für einen Vielzahl ähnlicher oder entfernter Verpackungsformen.

Ein solcher Beutel kann in einer der bekannten Techniken aus Folienzuschnitten oder auch einem fortlaufenden Folienstreifen gebildet werden, der beispielsweise - mit oder ohne Seitenfalten - zu einem Schlauch geformt und zusammengesiegelt und danach zu einzelnen Beuteln abgelängt wird.

Von besonderer Bedeutung ist die Unterteilbarkeit des Beutels längs einer Teilungslinie 8, die über mehr als die Hälfte des Beutelumfangs verläuft und bei der dargestellten Quaderform des Beutels lediglich die Rückwand ausläßt. Diese Teilungslinie 8 definiert eine Teilungsebene 9 für ein Öffnen des Beutels. Dieser Öffnung in der Teilungsebene 9 wird schon beim Befüllen des Beutels mit stückigen Waren dadurch Rechnung getragen, daß diese so beiderseits der Teilungsebene 9 angeordnet wird, daß ein Aufbrechen des Beutels längs der Teilungslinie 8 die Waren zu zwei offenen Teilpackungen gruppiert.

Die Teilungslinie 8 kann zum leichteren Aufreißen des Beutels perforiert oder in sonstiger Weise vorgeschwächt ausgebildet sein. Sie kann auch durch einen Aufreißstreifen vorgegeben werden. Ein Aufreißen oder Aufbrechen des Beutels längs der Teilungslinie 8 führt dann dazu, daß der Beutel lediglich in einem flachen Umfangsbereich, nämlich über die Rückwand 5 zusammenhängt, die ein Folienscharnier bildet. Der so aufgeklappte Beutel ermöglicht einen bequemen Zugang zu den darin enthaltenen Waren. Diese Waren werden regelmäßig im Sinne einer Standfestigkeit und Handhabbarkeit als kompakte Einheit fest vom Beutel umschlossen. Insbesondere Windeln, Hygienebinden und dgl. nachgiebige Waren werden zusammengepreßt, um Formstabilität zu erzielen und auch gleichzeitig damit Platz bei Lagerung, Transport und Warenpräsentation zu sparen.

Der Beutel 1 weist zusätzlich eine innenliegende Deckfahne 10 auf, die in der Breite näherungsweise mit der Vorderwand 2 übereinstimmt und in der Länge bzw. der Höhe so bemessen ist, daß sie die Teilungsebene 9 zu überdecken vermag. Diese Deckfahne 10 liegt innerhalb des (geschlossenen) Beutels 1 innenseitig an der Vorderwand 2 an und ist mit dieser über eine Klebe-, Schweiß- oder Siegelnaht 11 verbunden, die längs der Teilungslinie 8 verläuft, wobei sich die Deckfahne 10 dann über die Teilungslinie 8 hinaus auf die andere Seite der Vorderwand 2 erstreckt.

Wie die Darstellung nach Fig. 1 zeigt, liegt hier die Teilungsebene 9 in der Mitte zwischen Deck- und Bodenfläche 6,7. Dies ist mit dem besonderen Vorteil verbunden, daß der Beutel beim Öffnen in zwei gleiche Hälften gegliedert wird, die, scharnierartig aufgeklappt, aufrecht mit nach oben weisenden Öffnungen stehen können.

Die Fig. 8 zeigt die entstehende Konfiguration, bei der die aufgebrochene Teilungslinie 8 nunmehr den Öffnungsrand eines Doppelbehälters bildet, der mit dem ursprünglichen Deck- und Bodenflächen 6, 7, nunmehr nebeneinander angeordnet, aufstellbar ist. Die Deckfahne 10 ist bei entsprechender freier Fahnenlänge über die gesamte Doppelöffnung des Beutels 1 gelegt, um diese abzudecken. Damit werden in dem Beutel 1 enthaltene Waren, die normalerweise erst aus der einen und danach erst aus der anderen Hälfte des Beutels entnommen werden, bei langzeitiger Benutzung gegen Verschmutzung und Beschädigung geschützt. Überdies erhält der Beutel 1 einen geschlossenen, ansprechend aussehenden Abschluß.

Es versteht sich, daß eine über beide Beutelöffnungen erstreckbare Deckfahne 10 in verschiedenen Anwendungsfällen nicht erforderlich ist. So kann es genügen, einen angebrochenen Beutel 1 auf der einen Seite offenzulassen und nur auf der anderen, unangebrochenen Seite abzudecken. Dabei kann die Abdeckfahne auch mit hinreichender freier Länge und mit einem Endstreifen zwischen den Waren und der Beutelwandung 5 feststeckbar ausgebildet sein oder haftend ausgebildet werden, um die Deckfahne 10 festzulegen.

Es könne auch mehrere Deckfahnen vorgesehen werden, um eine Einzelabdeckung der Beutelöffnungen zu erzielen.

In den Fig. 2 bis 7 sind verschiedene Varianten zur Anbringung von Deckfahnen dargestellt, wobei die Darstellungen einem vertikalen Längsschnitt durch die Deckwand 6, die Vorderwand 2 und die Rückwand 5 des Beutels 1 nach Fig. 1 entsprechen würden. Allerdings sind die verschiedenen längs-geschnittenen Beutel in einem unten offenen Zustand wiedergegeben mit einem unteren Endbereich 13, der unterhalb einer Füllgrenze 12 durch Verlängerungen der Beutelwände umgrenzt ist mit 13 bezeichnet wird. Auch die Rück- und Deckenwand wird übereinstimmend und in Anlehnung an die Darstellung in Fig. 1 jeweils mit 5 bzw. 6 gekennzeichnet, ebenso wie die Teilungsebene 9, die wiederum als Mittelebene zur Teilung in zwei gleiche Hälften vorgesehen ist. Die endseitig offene Form gibt den Beutel vor einem Befüllen mit Waren in einer Befüllrichtung vom Endbereich 13 aus wieder. Nach dem Befüllen wird der Endbereich 13 zu einem Boden zusammengeschweißt und, soweit überstehend, entfernt.

Die Ausführungsform nach Fig. 2 entspricht der Ausführungsform nach Fig. 1, da sich hier die Teilungslinie längs der Vorderwand 2 fortsetzt und die Abdeckfahne 10 mit einer unterhalb der Teilungslinie 9 verlaufenden Schweißnaht 11 innenseitig an der Forderwand 2 befestigt ist und sich flach an dieser anliegend nach oben erstreckt. Diese Anordnung der Abdeckfahne 10 trägt einem Befüllen vom Endbereich 13 hier in Rechnung, da sie beim Einschieben von Waren nicht im Wege steht und auch nicht gefaltet oder verschoben wird, sondern flach angelegt bleibt.

Bei der Ausführungsform nach Fig. 3 ist gleichfalls eine Vorderwand 14 vorgesehen, über die sich die Teilungslinie längs der Teilungsebene 9 erstreckt. Diese Ausführungsform ist jedoch mit zwei ungleich langen Deckfahnen 15, 16 ausgestattet, von denen sich eine direkt an der Vorderwand 14 anliegende Deckfahne 16 gegen die Befüllrichtung über die Teilungsebene 9 hinweg erstreckt, während die Deckfahne 15 mit einem Abstand zur Teilungsebene 9 rückwärtig an der Vorderwand 14 festgelegt ist, der die Deckfahne 16 übergreift. Von dort aus erstreckt sich die Deckfahne 15, über der Deckfahne 16 liegend, in Befüllrichtung soweit über die Teilungsebene 9 hinweg, daß sie beim Öffnen des Beutels dann noch eine der beiden entstehenden Öffnungen abzudecken vermag.

Die beiden vorstehend betrachteten Ausführungsformen nach Fig. 2 und Fig. 3 haben den Anwendungsvorteil, daß die Deckfahnen 10, 15, 16 beim Aufbrechen des Beutels ohne weiteres zutage treten und sich praktisch von selbst über die beim Aufbrechen entstehenden Öffnungen legen.

Eine andere Ausführungsform nach Fig. 4 sieht zwei Deckfahnen 17, 18 vor, die beide dicht neben der Teilungsebene 9 (auf der einen bzw. der anderen Seite) an einer Beutelvorderwand 19 festgelegt sind und sich beide in Befüllrichtung erstrecken. Die Deckfahnen 17, 18 können gegenüber den Deckfahnen 15, 16 dann kürzer ausgebildet werden, allerdings tritt die Deckfahne 17 beim Öffnen nicht zwangsläufig nach außen hervor.

Eine in Fig. 5 dargestellte Ausführungsform sieht zwei Deckfahnen 20, 21 vor, die beide dicht neben und zwar in Befüllrichtung vor der Teilungsebene 9 befestigt sind, allerdings sitzt die Deckfahne 20 nicht an einer Vorderwand 22, sondern an der Rückwand 5. Auch diese Ausführungsform führt nicht zur zwangsläufigen Freilegung bei der Abdeckfahnen.

Bei einer Ausführungsform des Beutels nach Fig. 6 wird eine Vorderwand 23 nicht aus einem durchgehenden Folienstück, sondern aus zwei Folienstreifen gebildet, von denen ein auch den Endbereich 13 begrenzender Folienstreifen zur anderen Seite über die Teilungsebene 9 hinaus sich zu einer Deckfahne 24 fortsetzt. Im Bereich der Vorderwand 23 bedarf es keiner Schwächungslinie zur Erstellung der Teilungslinie. Letztere ist bereits mit dem überdeckenden Folienstreifen gegeben. Allerdings sind dann Übergänge und auch ggf. Schwächungen längs der Teilungsebene im Bereich der schmaleren Seitenflächen wie etwa den Seitenflächen 3 und 4 bei dem Beutel 1 nach Fig. 1 vorzusehen, da die Deckfahne 24 im allgemeinen nicht über die Vorderfläche hinaus bis zu den Seitenflächen herumgezogen werden soll.

Eine Ausführungsform nach Fig. 7 sieht eine wiederum aus Streifen zusammengesetzte Vorderwand 25 vor, die innenseitig als Faltstreifen zu einer Abdeckfahne 26 und eine Abdeckfahne 27 fortgesetzt ist. Auch diese Ausführungsform wird sich im allgemeinen nur auf den Bereich der Vorderwand 25 beschränken und die Seitenflächen des Beutels bzw. die Übergangsbereiche zwischen Beutelvorderwand 25 und Beutelrückwand 5 auslassen. Bei dieser Ausführungsform führt das Öffnen des Beutels mit Aufbrechen oder Aufreißen längs der Seitenflächen dazu, daß die Deckfahnen 26, 27 freigelegt werden. Diese sind zweckmäßig an einer Zwischenfalte 28 perforiert oder in sonstiger Weise leicht zu trennen, so daß die Deckfahnen 26, 27 jeweils mit einer der beiden Beutelhälften verbunden bleiben.

Die Fig. 9 zeigt in vervollständigter Schrägansicht das Ausführungsbeispiel gemäß der schnittbildlichen Darstellung in Fig. 3.

Die Fig. 10 veranschaulicht die Ausführungsform nach Fig. 4 im aufgebrochenen Zustand mit von beiden Außenseiten über die entstehenden Öffnungen des Beutels gelegten Abdeckfahnen 17 und 18.

## Patentansprüche

1. Beutel (1) zur Verpackung von stückigen, innerhalb des Beutels beiderseits einer durchgehenden Teilungsebene (9) anzuordnenden Waren, wobei der Beutel (1) eine Wandung (2,3,4) mit einer über mehr als die Hälfte des Umfangs in der Teilungsebene (9) verlaufenden Teilungslinie (8) aufweist, wobei zumindest eine innenseitig an der Wandung (2,3,4) anliegende Abdeckung zum Abdecken der Teilungsebene nach dem Öffnen der Verpackung im Bereich der Teilungsebene mit der Wandung verbunden ist, **dadurch gekennzeichnet, dass** die Abdeckung als eine nur einseitig mit der Wandung auf einer Seite der Teilungsebene verbundene Deckfahne (10, 15, 16, 17, 18, 20, 21, 24, 26, 27) ausgebildet ist und sich über die Teilungsebene (9) auf deren andere Seite erstreckt.

2. Beutel nach Anspruch 1, **dadurch gekennzeichnet, dass** die Teilungslinie (8) quer zu einer Befüllrichtung von einem vor einem Befüllen mit den Waren offenen Endbereich (13) aus verläuft und dass die Deckfahne (10, 15, 16, 17, 18, 20, 21, 24, 26, 27) sich in Befüllrichtung erstreckt.

3. Beutel nach Anspruch 1 oder 2, **dadurch gekennzeichnet, dass** die Deckfahne (10, 19, 20, 21) längs der Teilungslinie (8) innenseitig an der Beutelwandung (2) angesetzt ist.

4. Beutel nach Anspruch 2 oder 3, **dadurch gekennzeichnet, dass** die Deckfahne (15, 18) eine zweite auf der anderen Seite der Teilungslinie (8) ansetzende Deckfahne (16, 17) überdeckt.

5. Beutel nach Anspruch 1 oder 2, **dadurch gekennzeichnet, dass** die Deckfahne (15) mit einem Abstand parallel zur Teilungslinie (8) innenseitig an der Beutelwandung (2) angesetzt ist.

6. Beutel nach Anspruch 5, **dadurch gekennzeichnet, dass** die Deckfahne (15) eine zweite auf der anderen Seite der Teilungslinie (8) ansetzende Deckfahne (16) überdeckt.

7. Beutel (1) zur Verpackung von stückigen, innerhalb des Beutels beiderseits einer durchgehenden Teilungsebene (9) anzuordnenden Waren, wobei der Beutel (1) eine Wandung (2, 3, 4) mit einer über mehr als die Hälfte des Umfangs in der Teilungsebene (9) verlaufenden Teilungslinie (8) aufweist, wobei zumindest eine innenseitig an der Wandung (2, 3, 4) anliegende Abdeckung zum Abdecken der Teilungsebene nach dem Öffnen der Verpackung im Bereich der Teilungsebene mit der Wandung verbunden ist, **dadurch gekennzeichnet, dass** die Wandung (2, 3, 4) an einer Vorderwand (23) aus zwei Folienstreifen zusammengesetzt ist, von denen ein Folienstreifen sich in Befüllrichtung von einem vor dem Befüllen mit den Waren offenen Endbereich aus über die Teilungsebene (9) hinaus verläuft und sich an der Teilungsebene (9) in Form einer die Abdeckung bildenden Deckfahne (24, 27) fortsetzt, die dort von dem zweiten, bis zur Teilungsebene (9) reichenden Folienstreifen überdeckt ist.

8. Beutel nach Anspruch 7 mit einer aus zwei Folienstreifen zusammengesetzten Vorderwand (25), **dadurch gekennzeichnet, dass** die Vorderwand innenseitig als Faltstreifen fortgesetzt ist mit der Deckfahne (27) und mit einer an einer Zwischenfalte (28) rückgefalteten zweiten Deckfahne (26), wobei die Deckfahnen (26, 27) jeweils mit einer der beiden Beutelhälften verbunden sind aber an der Zwischenfalte (28) mit einer Perforation oder in sonstiger Weise leicht zu trennen sind.

9. Beutel nach einem der Ansprüche 1 bis 8, **dadurch gekennzeichnet, dass** die Deckfahne (10, 15, 16, 17, 18, 20, 21, 24, 26, 27) sich über die Teilungsebene (9) hinaus um die Länge erstreckt, die über die Teilungsebene (9) hinausreicht.

10. Beutel nach einem der Ansprüche 1 bis 9, **dadurch gekennzeichnet, dass** die Teilungslinie (8) zumindest bereichsweise als Schwächungslinie in der Wandung (2, 3, 4) ausgebildet ist.

11. Beutel nach einem der Ansprüche 1 bis 10, **dadurch gekennzeichnet, dass** die Deckfahne (10, 15, 16, 17, 18, 20, 21, 24, 26, 27) aus einem mit den Wandungen des Beutels übereinstimmenden Folienmaterial besteht.

12. Beutel nach einem der Ansprüche 1 bis 11, **dadurch gekennzeichnet, dass** er zumindest zwei Wandungen (2, 5, 14, 19, 22, 23, 25) aufweist, die vor dem Befüllen an zwei zueinander parallelen Seiten und einem Stirnende miteinander verbunden sind und an einem zweiten Stirnende eine Einfüllöffnung (13) bilden.

13. Beutel nach Anspruch 12, **dadurch gekennzeichnet, dass** die Wandungen (2, 5, 14, 19, 22, 23, 25) an der Einfüllöffnung (13) einen Überstand zur Handhabung aufweisen.

## Claims

1. A bag (1) for the packaging of discrete articles which are to be arranged inside the bag on both sides of a continuous separating plane (9), wherein the bag (1) has a wall (2, 3, 4) with a separating line (8) which runs over more than half of the periphery in the separating plane (9), wherein at least one cover which fits against the inside of the wall (2, 3, 4) for covering the separating plane after opening the packaging is joined to the wall in the region of the separating plane, **characterized in that** the cover is formed as a covering flap (10, 15, 16, 17, 18, 20, 21, 24, 26, 27) which is joined to the wall on only one side on one side of the separating plane, and extends over the separating plane (9) on the other side.

2. The bag as claimed in claim 1, **characterized in that** the separating line (8) runs perpendicular to a filling direction from an end region (13) which is open before filling with the articles, and that the covering flap (10, 15, 16, 17, 18, 20, 21, 24, 26, 27) extends in the filling direction.

3. The bag as claimed in claim 1 or 2, **characterized in that** the covering flap (10, 19, 20, 21) is attached to the wall (2) of the bag on the inside along the separating line (8).

4. The bag as claimed in claim 2 or 3, **characterized in that** the covering flap (15, 18) covers a second covering flap (16, 17) attached on the other side of the separating line (8).

5. The bag as claimed in claim 1 or 2, **characterized in that** the covering flap (15) is attached to the wall (2) of the bag on the inside parallel to and at a distance from the separating line (8).

6. The bag as claimed in claim 5, **characterized in that** the covering flap (15) covers a second covering flap (16) attached on the other side of the separating line (8).

7. A bag (1) for the packaging of discrete articles which are to be arranged inside the bag on both sides of a continuous separating plane (9), wherein the bag (1) has a wall (2, 3, 4) with a separating line (8) which runs over more than half of the periphery in the separating plane (9), wherein at least one cover which fits against the inside of the wall (2, 3, 4) for covering the separating plane after opening the packaging is joined to the wall in the region of the separating plane, **characterized in that**, on a front wall (23), the wall (2, 3, 4) is made up of two film strips, of which one film strip runs beyond the separating plane (9) in the filling direction from an end region which is open before filling with the articles, and continues at the separating plane (9) in the form of a covering flap (24, 27) which forms the cover and which is covered here by the second film strip which reaches as far as the separating plane (9).

8. The bag as claimed in claim 7 having a front wall (25) made up of two film strips, **characterized in that** the front wall is continued on the inside in the form of a folding strip with the covering flap (27) and with a second covering flap (26) which is folded back at an intermediate fold (28), wherein the covering flaps (26, 27) are in each case joined to one of the two halves of the bag but can be easily separated at the intermediate fold (28) by means of a perforation or in some other manner.

9. The bag as claimed in one of claims 1 to 8, **characterized in that** the covering flap (10, 15, 16, 17, 18, 20, 21, 24, 26, 27) extends beyond the separating plane (9) by the length which reaches beyond the separating plane (9).

10. The bag as claimed in one of claims 1 to 9, **characterized in that**, in at least some areas, the separating line (8) is formed as a weakened line in the wall (2, 3, 4).

11. The bag as claimed in one of claims 1 to 10, **characterized in that** the covering flap (10, 15, 16, 17, 18, 20, 21, 24, 26, 27) is made of a film material which is consistent with the walls of the bag.

12. The bag as claimed in one of claims 1 to 11, **characterized in that** it has at least two walls (2, 5, 14, 19, 22, 23, 25) which are joined to one another on two parallel sides and one face side before filling and form a filling opening (13) at a second face end.

13. The bag as claimed in claim 12, **characterized in that** the walls (2, 5, 14, 19, 22, 23, 25) have a projection for handling at the filling opening (13).

## Revendications

1. Sac (1) destiné à l'emballage de marchandises au détail destinées à être introduites à l'intérieur du sac, de part et d'autre d'un plan de séparation (9) continu, ce sac (1) comportant une paroi (2, 3, 4) avec une ligne de séparation (8) s'étendant sur plus de la moitié de sa périphérie dans le plan de séparation (9), au moins un élément de recouvrement s'appliquant à l'intérieur contre la paroi (2, 3, 4) pour recouvrir le plan de séparation après l'ouverture de l'emballage étant relié à la paroi dans la zone du plan de séparation,
**caractérisé en ce que**
l'élément de recouvrement est réalisé sous la forme d'un film de recouvrement relié d'un seul côté à la paroi sur un côté du plan de séparation film de recouvrement (10, 15, 16, 17, 18, 20, 21, 24, 26, 27) et s'étend sur le plan de séparation (30) sur son autre côté.

2. Sac conforme à la revendication 1,
**caractérisé en ce que**
la ligne de séparation (8) s'étend transversalement à la direction de remplissage à partir d'une zone d'extrémité (13) ouverte avant le remplissage avec la marchandise, et le film de recouvrement (10, 15, 16, 17, 18, 20, 21, 24, 26, 27) s'étend dans la direction de remplissage.

3. Sac conforme à la revendication 1 ou 2,
**caractérisé en ce que**
le film de recouvrement (10, 19, 20, 21) s'applique par l'intérieur sur la paroi du sac (2) le long de la ligne de séparation (8).

4. Sac conforme à la revendication 2 ou 3,
**caractérisé en ce que**
le film de recouvrement (15, 18) recouvre un autre film de recouvrement (16, 17) devant être positionné de l'autre côté de la ligne de séparation (8).

5. Sac conforme à la revendication 1 ou 2,
**caractérisé en ce que**
le film de recouvrement (15) est positionné à distance parallèlement à la ligne de séparation (8) à l'intérieur de la paroi (2) du sac.

6. Sac conforme à la revendication 5,
**caractérisé en ce que**
le film de recouvrement (15) recouvre un autre film de recouvrement (16) destiné à être positionné de l'autre côté de la ligne de séparation (8).

7. Sac (1) destiné à l'emballage de marchandises au détail destinées à être introduites à l'intérieur du sac de part et d'autre d'un plan de séparation continu (9), ce sac (1) comportant une paroi (2, 3, 4) avec une ligne de séparation (8) s'étendant sur plus de la moitié de sa périphérie dans le plan de séparation (9), au moins un élément de recouvrement s'appliquant à l'intérieur contre la paroi (2, 3, 4) pour recouvrir le plan de séparation après l'ouverture de l'emballage étant relié à la paroi dans la zone du plan de séparation,
**caractérisé en ce que**
la paroi (2, 3, 4) est constituée sur la paroi avant (23), par l'assemblage de deux bandes de feuille dont l'une s'étend dans la direction de remplissage à partir d'une zone d'extrémité ouverte avant le remplissage par les marchandises, sur le plan de séparation (9) et se prolonge sur le plan de séparation (9) sous la forme d'un film de recouvrement (24, 27) formant le recouvrement, qui est recouvert à ce niveau par la seconde bande de feuille qui atteint le plan de séparation (9).

8. Sac conforme à la revendication 7, comportant une paroi avant (25) constituée par l'assemblage de deux bandes de feuilles
**caractérisé en ce que**
la paroi avant se prolonge sur sa face interne sous la forme d'une bande plissée avec le film de recouvrement (27) et un second film de recouvrement (26) replié contre un pli intermédiaire (28), les films de recouvrement (26, 27) étant respectivement reliés à l'une des deux moitiés du sac, mais pouvant être facilement séparés au niveau du pli intermédiaire (28) par une perforation ou d'une autre manière.

9. Sac conforme à l'une des revendications 1 à 8,
**caractérisé en ce que**
le film de recouvrement (10, 15, 16, 17, 18, 20, 21, 24, 26, 27) s'étend sur le plan de séparation (9), sur sa longueur qui atteint ce plan de séparation (9).

10. Sac conforme à l'une des revendications 1 à 9,
**caractérisé en ce que**
la ligne de séparation (8) est réalisée au moins par zone sous la forme d'une ligne de faiblesse dans la paroi (2, 3, 4).

11. Sac conforme à l'une des revendications 1 à 10,
**caractérisé en ce que**
le film de recouvrement (10, 15, 16, 17, 18, 20, 21, 24, 26, 27) est constitué d'un matériau en feuille compatible avec les parois du sac.

12. Sac conforme à l'une des revendications 1 à 11,
**caractérisé en ce qu'**
il comporte au moins deux parois (2, 5, 14, 19, 22, 23, 25) qui sont reliées avant le remplissage sur deux faces parallèles l'une à l'autre et une extrémité frontale et forment une ouverture de remplissage (13) au niveau de la seconde extrémité frontale.

13. Sac conforme à la revendication 12,
**caractérisé en ce que**
les parois (2, 5, 14, 19, 22, 23, 25) comportent sur l'ouverture de remplissage (13) une saillie pour permettre la manipulation.
